# EUROPÄISCHE PATENTSCHRIFT

(11) **EP 0 700 550 B1**
(45) Veröffentlichungstag und Bekanntmachung des Hinweises auf die Patenterteilung: **05.03.1997**
(21) Anmeldenummer: 94915051.0
(22) Anmeldetag: 18.05.1994
(51) Int. Cl.: G07B 15/00, G07C 5/08, G01P 1/12

(54) **EINRICHTUNG IN EINEM FAHRZEUG ZUR ABRECHNUNG DER NUTZUNG GEBÜHRENPFLICHTIGER WEGSTRECKEN**
DEVICE IN A VEHICLE FOR CHARGING FOR THE USE OF TOLL ROADS
DISPOSITIF PLACE DANS UN VEHICULE PERMETTANT D'EFFECTUER UN DEBIT CORRESPONDANT A L'UTILISATION DE TRONCONS A PEAGE

(30) Priorität: 28.05.1993 DE 4318356; 21.09.1993 DE 4332883
(43) Veröffentlichungstag der Anmeldung: 13.03.1996
(73) Patentinhaber: MANNESMANN Aktiengesellschaft, 40213 Düsseldorf (DE)
(72) Erfinder: HERDEG, Wolfgang, D-73479 Ellwangen (DE); WIDL, Andreas, D-81667 München (DE)
(74) Vertreter: Presting, Hans-Joachim, Dipl.-Ing.
(86) Internationale Anmeldenummer: DE9400588
(87) Internationale Veröffentlichungsnummer: WO9428513

(56) Entgegenhaltungen:
- EP-A- 0 121 724
- EP-A- 0 508 405
- WO-A-85/01819
- DE-A- 4 039 887
- DE-A- 4 220 963
- DE-C- 3 505 068
- GB-A- 2 248 957
- US-A- 5 014 206

## Beschreibung

Die Erfindung betrifft eine Einrichtung in einem Fahrzeug zur fahrzeuginternen elektronischen Abrechnung der Nutzung gebührenpflichtiger Wegstrecken durch das Fahrzeug gemäß dem Gattungsbegriff des Patentanspruchs 1.

Eine gattungsgemäße Einrichtung ist in der nicht vorveröffentlichten auf die Anmelderin zurückgehenden Patentanmeldung DE-P 43 10 099.6 beschrieben. Diese Einrichtung umfaßt ein im jeweiligen Fahrzeug mitgeführtes elektronisches Abrechnungsgerät, das fortlaufend von außen gesendete Daten zur Bestimmung der geographischen Fahrzeugposition empfängt (z.B. Satellitennavigation) und auswertet oder unmittelbar Positionsdaten empfängt (z.B. Funkpeilsystem). Wesentlicher Teil der Einrichtung ist eine Speichereinheit, die vorgegebene geographische Positionen (Identifizierungspunkte) gespeichert hat, welche eine eindeutige Charakterisierung der einzelnen gebührenpflichtigen Wegstrecken ermöglichen. Eine Recheneinheit vergleicht jeweils die aktuell ermittelten oder empfangenen Fahrzeugpositionsdaten mit den Positionsdaten der Identifizierungspunkte und kann durch einen Entscheidungsalgorithmus eindeutig ermitteln, ob eine gebührenpflichtige Wegstrecke vom Fahrzeug benutzt wird. Wenn eine gebührenpflichtige Streckennutzung ermittelt wird, nimmt die Einrichtung auf einem Speichermedium (z.B. Chip-Karte) eine entsprechende Verbuchung vor, indem von einem in dem Speichermedium eingetragenen Gebührenguthaben der jeweilige Streckentarif abgezogen wird.

Dieses System zur fahrzeuginternen Nutzungsabrechnung gewährleistet einen optimalen Datenschutz, da die Buchungsvorgänge und die Erfassung der geographischen Fahrzeugposition nur im Fahrzeug selbst stattfinden. Es erfolgt keine externe Erfassung und Registrierung der von einem Fahrzeug zurückgelegten gebührenpflichtigen Wegstrecken, da keine Informationen über die Fahrstrecken und die Nutzungskosten das Fahrzeug verlassen. Eine "maschinelle" Kontrolle darüber, wie, wann und wo das z.B. über einen Automaten gekaufte Gebührenguthaben vom Fahrer verwendet wird, findet nicht statt. Damit wären allerdings dem Mißbrauch des Systems alle Türen geöffnet, da es nicht feststellbar wäre, wenn ein gebührenpflichtiger Streckenabschnitt von einem Fahrzeug unberechtigt benutzt würde, weil z.B. das Gebührenguthaben der Chip-Karte nicht mehr ausreicht oder sogar vollständig verbraucht war oder die Einrichtung zur Nutzungsabrechnung mißbräuchlich außer Betrieb gesetzt worden ist. Es fehlt daher an Möglichkeiten zur Feststellung eines derartigen Mißbrauchs.

Aus der WO 90/15401 ist ein fahrzeuginternes Gebührenabrechnungssystem bekannt, mit dem zur Entzerrung der Verkehrsdichte in Abhängigkeit von Verkehrsstaus Straßenbenutzungsgebühren erhoben werden können. Dabei werden keine Ortsinformationen erfaßt, aus denen die aktuelle Position eines Fahrzeugs bestimmbar wäre. Es werden lediglich zurückgelegte Weglängen, nicht aber Fahrtrouten registriert.

Weiterhin bekannt ist ein Zielführungssystem für Fahrzeuge, bei denen die Ermittlung der jeweiligen Fahrzeugpositionen über Satellitennavigation erfolgt. Ein solches System wird beispielsweise in der DE 42 20 963 Al beschrieben. Hinweise auf ein Abrechnungssystem für Straßennutzungsgebühren finden sich dort nicht

Für den Betrieb von Lastkraftwagen und Omnibussen sind in vielen Staaten sogenannte Fahrtschreiber (z.B. EC-Tachograhen) zwingen vorgeschrieben. Diese Geräte zeichnen üblicherweise den Verlauf der Fahrzeuggeschwindigkeit, Fahr- und Haltezeiten sowie die Länge der zurückgelegten Wegstrecke auf Diagrammscheiben zeitgerecht auf. Weitergehende Informationen über die jeweils befahrene Wegstrecke werden nicht aufgezeichnet.

Eine Einrichtung der gattungsgemäßen Art ist durch die DE 40 39 887 A1 bekannt, die ein Fahrzeugleit- und Zielführungssystem offenbart, bei dem ein modular aufgebautes Fahrzeuggerät verwendet wird, dem über drahtlose Kurzstreckenkommunikationsmittel Fahrtstreckeninformationen von Bakengeräten übermittelt werden können, die am Straßenrand aufgestellt sind und beim Passieren vom Fahrzeug angesprochen werden. Wenn derartige Bakengeräte an geeigneten Stellen entlang der Wegstrecken eines nutzungsgebührenpflichtigen Wegstreckennetzes stehen, kann auch eine Gebührenabrechnung über mobile elektronisch beschreibbare Wertguthabenkarten, die in das Fahrzeugerät einführbar sind, erfolgen. Hierzu werden die fälligen Gebührenbeträge unmittelbar von den Bakengeräten an das Fahrzeugerät übermittelt.

Aufgabe der Erfindung ist es eine Einrichtung der gattungsgemäßen Art dahingehend weiterzubilden, daß ein unberechtigtes Befahren von Wegstrecken durch Fahrzeuge, die mit einem Fahrtschreiber ausgestattet sind, kontrollierbar und somit verfolgbar wird, ohne daß die Belange des Datenschutzes verletzt werden, d.h. es sollen keine Daten über das Fahrverhalten und eine etwaige Nutzungsgebührenentrichtung an Stellen außerhalb des Fahrzeugs maschinell übermittelt werden.

Gelöst wird diese Aufgabe erfindungsgemäß durch eine Einrichtung mit den Merkmalen des Patentanspruchs 1. Vorteilhafte Weiterbildungen der Erfindung sind in den Unteransprüchen 2 bis 8 angegeben.

Der Grundgedanke der Erfindung liegt darin, eine gattungsgemäße Einrichtung in einem Fahrzeug, das ohnehin mit einem Fahrtschreibeer ausgestattet ist, mit einer Datenschnittstelle zu versehen, über die zusätzliche Fahrrouteninformationen, die über die üblicherweise vom Fahrtschreiber aufgezeichneten Informationen hinausgehen und z.B. die Benutzung einer gebührenpflichtigen Wegstrecke erkennbar machen, an den Fahrtschreiber übermittelt und von diesem aufgezeichnet werden. Somit erfolgt lediglich ein Datentransfer innerhalb des Fahrzeugs. Für außenstehende Einrichtungen ist somit keinerlei Möglichkeit gegeben, die Fahrstrecke des Fahrzeugs zu verfolgen. Lediglich zu Kontrollzwecken, wie dies auch heute in Form von Stichproben im Rahmen von Verkehrskontrollen ständig geschieht, kann eine überprüfung der Fahrtschreiberaufzeichnungen erfolgen, die dann auch Aufschluß z.B. über ein etwa vorliegendes unberechtigtes Befahren einer gebührenpflichtigen Wegstrecke geben. Diese Informationen werden, solange keine Verstöße gegen die geltenden Bestimmungen erkennbar sind, von der zur Kontrolle autorisierten Person lediglich eingesehen. Damit gelangen keine Daten außerhalb des Fahrzeugs, die eine externe Verfolgung der individuellen Fahrroute des Fahrzeugs ermöglichen würden. Lediglich im Falle eines Rechtsverstoßes, wenn also eine Wegstrecke befahren wird, für die der geltende Tarif nicht ordnungsgemäß abgebucht wurde, wird die Diagrammscheibe des Fahrtschreibers (oder gegebenenfalls ein entsprechender Datenträger) als Beweismaterial vom Kontrolleur sichergestellt, um den Rechtsverstoß ahnden zu können.

Die durch die Erfindung ermöglichte Kontrolle der ordnungsgemäßen Nutzungsabrechnung erfordert keinerlei zusätzliche Infrastrukturmaßnahmen wie etwa den Bau von Sende- und Empfangseinrichtungen (auf HF-, IR- oder Ultraschall-Basis) entlang der gebührenpflichtigen Wegstrecken. Mit den zuletztgenannten Einrichtungen könnte automatisch Kontakt mit den jeweils vorbeifahrenden Fahrzeugen aufgenommen werden und durch Abruf von Informationen aus der fahrzeuginternen Nutzungsabrechnungseinrichtung die Ordnungsmäßigkeit der Gebühreneinrichtung überprüft werden. Im Gegensatz hierzu kommt die Erfindung völlig ohne derartige Einrichtungen aus.

Die geographische Position des Fahrzeugs kann zwar z.B. durch spezielle Sendeeinrichtungen, die entlang eines Wegstreckennetzes (z.B. Autobahnnetz) errichtet wurden, an das Fahrzeug übermittelt werden. Bevorzugt wird jedoch im Rahmen der Erfindung eine fahrzeuginterne Positionsermittlung anhand der empfangenen Signale z.B. eines Funkpeilsystems oder insbesondere eines Navigationssatellitensystems, zumal dies völlig unabhängig von Veränderungen des Wegstreckennetzes (z.B. Streckenneubau) ist und an jedem beliebigen Ort anwendbar ist (also auch auf unbedeutenden Nebenstrecken). Dies ermöglicht darüber hinaus auch zusätzliche Verwendungsmöglichkeiten unabhängig von der Kontrolle einer ordnungsgemäßen Entrichtung von Straßenbenutzungsgebühren. So können die von der Einrichtung zur Nutzungsabrechnung über die Datenschnittstelle an den Fahrtschreiber übermittelten Daten auch dazu benutzt werden, um im Rahmen einer Verkehrskontrolle feststellen zu können, ob z.B. ein LKW mit wassergefährdender Ladung verbotswidrig durch ein Wasserschutzgebiet gefahren ist. In diesem Fall sollten in der Einrichtung zur Nutzungsabrechnung auch geographische Informationen über derartige Schutzgebiete gespeichert sein, so daß beim Einfahren in eine solche Zone ein entsprechendes Signal auf den Fahrtschreiber gegeben wird. In entsprechender Weise lassen sich auch überprüfungen bezüglich der Einhaltung fest vorgeschriebener Fahrrouten von Gefahrguttransporten durchführen.

Als Fahrrouteninformationen, die vom Fahrtschreiber im Sinne der vorliegenden Erfindung zusätzlich zu den üblichen Fahrtschreiberinformationen aufzuzeichnen sind, kommen in erster Linie Daten bezüglich der aktuellen geographischen Position des Fahrzeugs in Frage, die z.B. in vorgegebenen Zeitabständen oder "ortsabhängig" (z.B. nach vorgegebenen Weglängen oder bei Passieren vorgegebener geographischer Punkte) festgehalten werden. Diese Daten können direkt oder auch in verschlüsselter Form vom Fahrtschreiber aufgezeichnet werden. In Zusammenhang mit der überwachung der Ordnungsmäßigkeit bei der Entrichtung der Straßenbenutzungsgebühren kann es völlig ausreichen, als zusätzliche Fahrrouteninformation lediglich ein gleichbleibendes "Ordnungsmäßigkeitssignal" und/oder im Falle einer unberechtigten Wegstreckenbenutzung ein "Verstoß"-Signal (z.B. in Form eines gleichbleibenden Spannungssignals von 5 V) an den Fahrtschreiber zu übermitteln. Um einen Schutz vor unzulässigen Manipulationen an der erfindungsgemäßen Einrichtung zu gewährleisten, empfiehlt es sich, die Einrichtung programmtechnisch so abzusichern, daß vor Beginn einer Datenübertragung an den Fahrtschreiber eine gegenseitige Authentisierung zwischen beiden Einrichtungen durchgeführt wird.

## Patentansprüche

1. Einrichtung in einem Fahrzeug zur fahrzeuginternen elektronischen Abrechnung der Nutzung von gebührenpflichtigen Wegstrecken, die von dem Fahrzeug zurückgelegt werden, wobei geographische Positionen des Fahrzeugs von der Einrichtung ermittelt oder empfangen werden und eine dem Wert der jeweiligen Nutzung entsprechende Buchung auf einem Speichermedium der Einrichtung erfolgt,
dadurch gekennzeichnet,
daß die Einrichtung eine Speichereinheit umfaßt, die vorgegebene geographische Positionen, welche das gebührenpflichtige Wegstreckennetz eindeutig charakterisieren, gespeichert hat, daß eine Recheneinheit vorgesehen ist, die jeweils durch Vergleich der aktuellen geographischen Position des Fahrzeugs anhand eines Entscheidungsalgorithmus eindeutig gebührenpflichtige Streckennutzungen erkennt und die Gebührenbuchung auf dem Speichermedium vornimmt, und daß eine Datenschnittstelle an der Einrichtung vorgesehen ist, über die Fahrrouteninformationen an einen Fahrtschreiber des Fahrzeugs übermittelt und von diesem zusätzlich zu den üblichen Fahrzeugschreiberinformationen aufgezeichnet werden.

2. Einrichtung nach Anspruch 1,
dadurch gekennzeichnet,
daß die geographischen Positionen des Fahrzeugs von Sendern, die entlang der Wegstrecken installiert sind, drahtlos an die Einrichtung übermittelt werden.

3. Einrichtung nach Anspruch 1,
dadurch gekennzeichnet,
daß die Einrichtung die Ermittlung der geographischen Fahrzeugpositionen anhand von empfangenen Signalen von Navigationssatelliten selbst vornimmt.

4. Einrichtung nach einem der Ansprüche 1 bis 3,
dadurch gekennzeichnet,
daß als Fahrrouteninformationen in vorgegebenen Zeitabständen oder ortsabhängig von der Einrichtung ermittelte geographische Fahrzeugpositionen aufgezeichnet werden.

5. Einrichtung nach einem der Ansprüche 1 bis 4,
dadurch gekennzeichnet,
daß im Falle einer unberechtigten Wegstreckennutzung als Fahrrouteninformationen beweisführende Informationen über die unberechtigte Nutzung aufgezeichnet werden.

6. Einrichtung nach einem der Ansprüche 1 bis 5,
dadurch gekennzeichnet,
daß zur Sicherung der Datenintegrität vor Beginn einer Datenübertragung an den Fahrtschreiber eine gegenseitige Authentisierung zwischen dem Fahrtschreiber und der Einrichtung erfolgt.

7. Einrichtung nach einem der Ansprüche 1 bis 6,
dadurch gekennzeichnet,
daß die Aufzeichnung der Fahrrouteninformationen in verschlüsselter Form erfolgt.

8. Einrichtung nach Anspruch 7,
dadurch gekennzeichnet,
daß im Falle einer unberechtigten Wegstreckennutzung über die Dauer dieser Nutzung ein gleichbleibendes Spannungssignal an den Fahrtschreiber übermittelt wird.

## Claims

1. Device in a vehicle for the on-board electronic charging of the use of sections of road subject to tolls to be covered by the vehicle, wherein geographical positions of the vehicle are determined or received by the device and a note corresponding to the value of the respective use is made on a storage medium of the device, characterised in that the device comprises a storage unit which has stored specified geographical positions which unequivocally characterise the network of sections of road subject to a toll, in that a computing unit is provided which unequivocally recognises the use of sections subject to a toll by comparison of the current geographical position of the vehicle by means of a decision algorithm and enters the fee note on the storage medium, and in that a data interface is provided on the device via which the travel route data are transmitted to a journey recorder of the vehicle and are plotted thereby in addition to the other vehicle recorder data.

2. Device according to claim 1, characterised in that the geographical positions of the vehicle are transmitted in a wireless manner to the device by transmitters installed along the sections of road.

3. Device according to claim 1, characterised in that the device itself undertakes detection of the geographical vehicle positions by means of signals received from navigation satellites.

4. Device according to one of claims 1 to 3, characterised in that as route data, geographical vehicle positions which are detected by the device at specified time intervals or which are dependent on location are plotted.

5. Device according to one of claims 1 to 4, characterised in that in the case of unsubstantiated use of a road section, data which offer evidence about the unsubstantiated use are plotted as route data.

6. Device according to one of claims 1 to 5, characterised in that in order to ensure data integrity before the start of data transmission to the journey recorder, mutual authentication takes place between the journey recorder and the device.

7. Device according to one of claims 1 to 6, characterised in that plotting of the route data takes place in an encrypted form.

8. Device according to claim 7, characterised in that in the case of unsubstantiated use of a road section, throughout the duration of this use, a constant voltage signal is transmitted to the journey recorder.

## Revendications

1. Dispositif dans un véhicule pour le décompte électronique interne au véhicule de l'utilisation de tronçons de route à péage, qui sont parcourus par le véhicule, des positions géographiques du véhicule étant détectées ou reçues par le dispositif et une comptabilisation correspondant à la valeur de l'utilisation respective étant effectuée sur un moyen de stockage du dispositif,
caractérisé en ce que le dispositif comporte une unité de stockage, dans laquelle sont stockées des positions géographiques prédéterminées, lesquelles caractérisent, de façon univoque, le réseau de tronçons de route à péage, en ce qu'il est prévu une unité de calcul qui reconnaît, à chaque fois, de façon univoque, des utilisations de tronçons à péage par comparaison de la position géographique actuelle du véhicule en référence à un algorithme de décision et effectue la comptabilisation des péages sur le moyen de stockage, et en ce qu'une interface de données est prévue sur le dispositif, grâce à laquelle des informations d'itinéraires de route sont transmises à un tachygraphe du véhicule et sont enregistrées par celui-ci de façon supplémentaire aux informations correspondantes usuelles.

2. Dispositif selon la revendication 1,
caractérisé en ce que les positions géographiques du véhicule sont transmises sans fil au dispositif par des émetteurs qui sont installés le long des tronçons de route.

3. Dispositif selon la revendication 1,
caractérisé en ce que le dispositif effectue lui-même la détermination des positions géographiques du véhicule en référence à des signaux reçus de satellites de navigation.

4. Dispositif selon une des revendications 1 à 3,
caractérisé en ce que des positions géographiques du véhicule détectées par le dispositif comme informations d'itinéraires de route dans des intervalles de temps prédéterminés ou de façon dépendant du lieu sont enregistrées.

5. Dispositif selon une des revendications 1 à 4,
caractérisé en ce que, dans le cas de l'utilisation de tronçons de route non autorisée, des informations démonstratives sur l'utilisation non autorisée sont inscrites comme informations d'itinéraires de route.

6. Dispositif selon une des revendications 1 à 5,
caractérisé en ce qu'une authentification mutuelle entre le tachymètre et le dispositif est effectuée pour garantir l'intégrité des données avant le début d'une transmission de données au tachymètre.

7. Dispositif selon une des revendications 1 à 6,
caractérisé en ce que l'inscription des informations d'itinéraires de route est effectuée sous forme codée.

8. Dispositif selon la revendication 7,
caractérisé en ce que, dans le cas d'une utilisation de tronçons de route non autorisée, un signal de tension constant, pendant la durée de cette utilisation, est transmis au tachymètre.
